# EUROPÄISCHE PATENTSCHRIFT

(11) **EP 0 592 948 B1**
(45) Veröffentlichungstag und Bekanntmachung des Hinweises auf die Patenterteilung: **03.09.1997**
(21) Anmeldenummer: 93116241.6
(22) Anmeldetag: 07.10.1993
(51) Int. Cl.: F41G 7/00

(54) **Verfahren zur autonomen Lagesteuerung von Lenkflugkörpern**
Method for autonomous position control of guided missiles
Procédé pour la commande autonome de position pour missiles guidés

(30) Priorität: 16.10.1992 DE 4234878
(43) Veröffentlichungstag der Anmeldung: 20.04.1994
(73) Patentinhaber: Daimler-Benz Aerospace Aktiengesellschaft, 81663 München (DE)
(72) Erfinder: Strentz, Wilfried, D-85716 Unterschleissheim (DE); Bittner, Günther, D-85635 Siegertsbrunn (DE)

(56) Entgegenhaltungen:
- EP-A- 0 368 738
- EP-A- 0 409 614
- EP-A- 0 432 902
- EP-A- 0 547 637
- US-A- 4 091 734

## Beschreibung

Die Erfindung betrifft ein Verfahren zur autonomen Lage steuerung von Lenkflugkörpern, welche von einem Trägerflugzeug aus gestartet werden, wobei vom Trägerflugzeug keine Daten zum Lenkflugkörper übertragen werden.

Aus der EP-A-0 547 637 ist ein Waffensystem bekannt, bei dem von einem Flugzeug eine Waffe in ein Ziel gelenkt wird. Sowohl das Flugzeug als auch die Waffe arbeiten mit einer durch Satelliten-Navigation (GPS) unterstützten Trägheitsnavigation. Die Daten für die Waffennavigation werden von dem Trägerflugzeug eingegeben und dann während des Fluges mit Hilfe von GPS weitergeführt.

Die EP-A-0 368 738 zeigt ein Verfahren für den Ablauf beim Starten einer Außenlast von einem Pylon eines Luftschiffes mit einem im Luftschiff befindlichen Rechner, Generator und einer infraroten Lichtquelle, die auf eine auf der Außenlast befindliche Empfangseinrichtung wirkt. Letztere arbeitet mit einem Decoder und weiteren elektronischen Bauteilen zusammen, um die empfangenen Infrarotimpulse in Programme für den Start und den Flug der Außenlast umzusetzen. Auch bei der US-A-4 091 734 werden von einem Trägerflugzeug laufend bis zum Abwurf mittels Infrarot-Lichtstrahlen Daten an eine Waffe übermittelt, in der diese Daten für Zünderinformationen weiterverarbeitet werden.

Die EP-A-0 432 902 bezieht sich auf eine selbst ohne Trägerflugzeug startende Rakete, in deren Speicher von einem Bodenrechner die Daten für den gesamten Flug eingegeben werden. Durch Weiterverarbeitung der Daten verbleibt die Rakete in einem ständigen Betriebszustand. Bei der EP-A-0 409 614 wird eine Rakete aus einem Rohr gestartet. Vor dem Start gibt ein Operator von einem Computer über eine Leitung Signale in einen Wende- und Rollkreisel der Rakete, die während des Fluges zu Ruderausschlägen weiterverarbeitet werden.

Der Erfindung liegt die Aufgabe zugrunde, ein Verfahren der gattungsgemäßen Art zu schaffen, also eine autonome Lagesteuerung für Lenkflugkörper auszubilden, welche von einem Trägerflugzeug, das keine Einrichtung zur Übermittlung von Daten auf den Lenkflugkörper aufweist, gestartet werden.

Diese Aufgabe wird durch die im Anspruch 1 gekennzeichneten Merkmale gelöst. Vorteilhafte Ausgestaltungen der Erfindung sind in den Unteransprüchen gekennzeichnet.

Der wesentliche Vorteil des erfindungsgemäßen Verfahrens besteht darin, einen von einem Trägerflugzeug getragenen autonomen Flugkörper bezüglich seiner Start- und Flugdaten von seinem Trägerflugzeug unabhängig zu machen. Mit dem Verfahren besteht also die Möglichkeit, Lenkflugkörper auch von einem Trägerflugzeug zu starten, das infolge seiner begrenzten technischen Möglichkeiten nicht in der Lage ist, Daten über die augenblickliche Lage des Lenkflugkörpers sowie über weitere Flug- und Zieldaten an den Lenkflugkörper zu melden. Aufgrund des Verfahrens werden diese Daten bereits am Boden in den Rechner des Lenkflugkörpers eingegeben, so daß dieser mit Hilfe seiner Trägheitsnavigation und anderer Navigationshilfen bereits vom Boden aus navigieren kann. Dabei wird erfindungsgemäß ein Vorstartgerät zu Hilfe genommen, das die für die Navigation benötigten Daten in den Rechner des Lenkflugkörpers eingibt, der die Änderungswerte von der Trägheitsnavigation und den weiteren Navigationshilfen laufend weiterrechnet. Auch nach längerem Tragflug weiß somit das Navigationsgerät, in welcher Lage es sich befindet, ohne daß weitere Informationen vom Flugzeug nötig sind.

Um die bei längeren Tragflügen auftretenden Fehler infolge Erddrehung kompensieren zu können, wird dem Navigationsgerät vor dem Start außerdem die Nordrichtung über einen mit dem Vorstartgerät gekoppelten Kompaß eingegeben. Auch dieser Wert wird mittels der Trägheitsnavigation und des Bordrechners bis zum Ende der Mission weitergerechnet. Dabei kann der Kompaß entweder zum Flugkörper gehören oder auch Bestandteil des Vorstartgerätes sein. Die horizontale Lage des Lenkflugkörpers ermittelt der Bordrechner aus den Ruhewerten der Beschleunlgungsaufnehmer, d.h. aus den Komponenten der Erdbeschleunigung. Der Lenkflugkörper muß zu diesem Zweck nicht horizontal ausgerichtet werden, da es reicht, die Ausgangslage zu speichern.

Die autonome Flugführung und Selbstlenkung des Lenkflugkörpers beginnt sofort nach der Datenübernahme vom Vorstartgerät. Daher muß von diesem Augenblick an für eine ständige und unterbrechungsfreie Stromversorgung der Trägheitsplattform und des Bordrechners gesorgt sein. Dieses erfolgt durch eine elektrische Batterie, die vom Zeitpunkt der Übergabe der Anfangsdaten an eingeschaltet bleibt und auch bei länger dauernden Flügen, wenn die Stromversorgung durch das Bordnetz des Trägerflugzeuges erfolgen sollte, ständig zur Verhinderung von Datenverlusten als Pufferbatterie betrieben wird.

Zur Erfüllung der Mission des Lenkflugkörpers können in den Rechner außer den Daten für die Trägheitsnavigation noch Daten für nachfolgende Navigationshilfen eingegeben werden: Radarhöhenmesser, Doppler-Geschwindigkeitsmesser, Satelliten-Navigation (GPS), Laser-Entfernungsmesser, Infrarot-Suchkopf, Triebwerkssteuerung und Sicherheitssystem.

## Patentansprüche

1. Verfahren zur autonomen Lagesteuerung von Lenkflugkörpern, welche von einem Trägerflugzeug aus gestartet werden, wobei vom Trägerflugzeug keine Daten zum Lenkflugkörper übertragen werden, **gekennzeichnet durch** die nachfolgenden Verfahrensschritte:
Einspeisen von Daten der augenblicklichen Position sowohl von Flug- als auch Zieldaten in einen an Bord des Flugkörpers befindlichen Rechner, wobei die Daten eingespeist werden, während sich der Flugkörper am Boden befindet;
Starten des Trägerflugzeuges und Hinauftragen des Flugkörpers in die Luft;
laufende Ergänzung der in den Rechner eingegebenen Anfangs daten durch Änderung der Werte von einem Trägheitsnavigationssystem einschließlich von einem oder mehreren an Bord des Flugkörpers befindlichen Navigationshilfsmitteln ohne Mitwirkung des Trägerflugzeuges, wobei diese Werte weiter gerechnet werden zur Durchführung einer autonomen Flugführung und Selbstlenkung des Flugkörpers;
Aufrechterhalten einer Stromversorgung an Bord des Flugkörpers beginnend vom Augenblick der Datenübernahme und Weiterführung während der Dauer der Mission.

2. Verfahren nach Anspruch 1, **dadurch gekennzeichnet**, daß durch ein Vorstartgerät die Anfangsdaten in den Rechner des Lenkflugkörpers eingegeben werden.

3. Verfahren nach den Ansprüchen 1 und 2, **dadurch gekennzeichnet,** daß vom Bordrechner die Anfangslage des Lenkflugkörpers in Bezug auf Nord gespeichert wird, wobei diese aus den elektrischen Werten eines zur Längsachse ausgerichteten Kompasses gewonnen wird.

4. Verfahren nach Anspruch 3, **dadurch gekennzeichnet**, daß ein im Lenkflugkörper vorhandener Kompaß genutzt wird.

5. Verfahren nach Anspruch 3, **dadurch gekennzeichnet**, daß ein mit dem Vorstartgerät gekoppelter Kompaß verwendet wird.

6. Verfahren nach den Ansprüchen 1 und 2, **dadurch gekennzeichnet**, daß am Boden vom Bordrechner die horizontale Lage des Lenkflugkörpers aus den Rechenwerten von Beschleunigungsaufnehmern ermittelt wird.

7. Verfahren nach den Ansprüchen 1 und 2, **dadurch gekennzeichnet**, daß in den Rechner des Lenkflugkörpers außer den Daten für die Trägheitnavigation noch Daten für nachfolgende Navigationshilfen eingegeben werden können: Radarhöhenmesser, Doppler-Geschwindigkeitsmesser, Satelliten-Navigation(GPS), Laser-Entfernungsmesser, Infrarot-Suchkopf, Triebwerkssteuerung und Sicherheitssystem.

## Claims

1. Method for autonomous position control of guided missiles which are launched from a carrier aircraft without any data transfer from the carrier aircraft to the guided missile, **characterised by** the following procedural stages:
feeding data of momentary position as well as both flight and target data into a computer onboard the missile, and the data are fed whilst the missile is on the ground;
takeoff of carrier aircraft and carrying the missile into the air;
continuous updating of initial data fed into the computer by changing the values of an inertial navigation system including one or more navigational aids onboard the missile without participation of the carrier aircraft, and these values are calculated further for carrying out autonomous flight control and automatic control of the missile;
maintaining a power supply onboard the missile commencing at the moment of data transfer and continuing for the duration of the mission.

2. Method according to Claim 1, **characterised in that** the initial data are fed into the computer of the guided missile by means of a pre-launch device.

3. Method according to Claims 1 and 2, **characterised in that** the onboard computer stores the initial position of the guided missile relative to North which is obtained from electrical values of a compass which is aligned with the longitudinal axis.

4. Method according to Claim 3, **characterised in that** a compass is used which is provided in the guided missile.

5. Method according to Claim 3, **characterised in that** a compass is used which is connected to the pre-launch device.

6. Method according to Claims 1 and 2, **characterised in that** the onboard computer calculates, whilst on the ground, the horizontal position of the guided missile from calculating values of acceleration pickups.

7. Method according to Claims 1 and 2, **characterised in that** the computer of the guided missile can be fed, apart from data for inertial navigation, data for the following navigational aids: radar altimeter, Doppler speedometer, satellite navigation (CPS), laser rangefinder, infrared searchhead, engine control and safety system.

## Revendications

1. Procédé de commande autonome de la position de missiles qui sont lancés à partir d'un avion porteur, aucune donnée n'étant transmise au missile par l'avion porteur, caractérisé par les étapes suivantes:
entrée de données concernant la position instantanée, aussi bien de données de vol que de données de cible, dans un calculateur embarqué à bord du missile, les données étant entrées lorsque le missile est au sol;
décollage de l'avion porteur et transport du missile dans les airs;
mise à jour en continu des données initiales introduites dans le calculateur par modification des valeurs par un système de navigation inertiel y compris par un ou plusieurs moyens auxiliaires de navigation embarques à bord du missile sans intervention de l'avion porteur, ces valeurs étant traitées en vue d'une conduite de vol autonome et d'un guidage autonome du missile;
maintien d'une alimentation en courant électrique à bord du missile depuis l'instant de la prise en charge des données et maintien de cette alimentation pendant la durée de la mission.

2. Procédé selon la revendication 1, caractérisé par le fait que les données initiales sont entrées dans le calculateur du missile à l'aide d'un appareil de préparation au tir.

3. Procédé selon les revendications 1 et 2, caractérisé par le fait que le calculateur de bord mémorise la position initiale du missile par rapport au nord, cette position étant obtenue à partir des données électriques d'un compas orienté dans la direction longitudinale.

4. Elément de connexion selon la revendication 3, caractérisé par le fait que l'on utilise un compas existant à bord du missile.

5. Elément de connexion selon la revendication 3, caractérisé par le fait que l'on utilise un compas couplé à l'appareil de préparation au tir.

6. Procédé selon les revendications 1 et 2, caractérisé par le fait qu'au sol le calculateur de bord détermine la position horizontale du missile à partir de valeurs de calcul d'accéléromètres.

7. Procédé selon les revendications 1 et 2, caractérisé par le fait que dans le calculateur du missile peuvent être entrées en plus des données pour la navigation inertielle également des données pour les systèmes auxiliaires de navigation suivants: radar indicateur d'altitude, indicateur de vitesse à effet Doppler, système de navigation par satellites (GPS), télémètre à laser, tête chercheuse à infrarouges, commande de moteur et système de sécurité.
